# EUROPÄISCHE PATENTSCHRIFT

(11) **EP 0 165 527 B1**
(45) Veröffentlichungstag und Bekanntmachung des Hinweises auf die Patenterteilung: **18.10.1989**
(21) Anmeldenummer: 85106880.9
(22) Anmeldetag: 04.06.1985
(51) Int. Cl.: A44B 19/30

(54) **Reissverschlussschieber**
Slide fastener slider
Curseur pour fermeture à glissière

(30) Priorität: 21.06.1984 CH 3011/84
(43) Veröffentlichungstag der Anmeldung: 27.12.1985
(73) Patentinhaber: Hans Horlacher Maschinen- und Werkzeugbau, CH-8134 Adliswil (CH)
(72) Erfinder: Horlacher, Hans, CH-8134 Adliswil (CH)
(74) Vertreter: Blum, Rudolf Emil Ernst

(56) Entgegenhaltungen:
- CH-A- 598 780
- DE-C- 648 831
- FR-A- 748 711
- FR-A- 895 915
- FR-A- 2 174 848
- US-A- 3 094 756
- US-A- 3 427 692

## Beschreibung

Die vorliegende Erfindung betrifft einen Reissverschlussschieber mit einem Schieberkörper, mit einem Verriegelungsorgan, das einerseits mit mindestens einem Zahn, der dazu bestimmt ist, in Ruhelage zwischen benachbarten Zähnen eines Reissverschlusses einzugreifen, und andererseits mit einem Halteteil versehen ist, der in den Schieberkörper eingesetzt ist, wobei der Zahn an einem Ende und der Halteteil am anderen Ende eines Steges angeformt sind, und mit einer Zuglasche, die den Steg im mittleren Bereich untergreift, um den Zahn aus der Eingrifflage herauszuheben.

Aus der CH-Patentschrift Nr. 598780 ist ein Reissverschlussschieber bekannt, der aus einem zweiteiligen Schieberkörper, einem am Schieberkörper befestigten Verriegelungsorgan und einer das Verriegelungsorgan betätigenden Zuglasche besteht. Das Verriegelungsorgan ist einerseits mit einem Zahn, der in Ruhelage zwischen benachbarten Gliedern eines Reissverschlusses eingreifen kann, und andererseits mit einem Stift versehen, der im Schieberkörper verstiftet ist. Dabei ist der Zahn an einem Ende und der Stift am anderen Ende eines federnden Steges angeformt. Wie bereits erwähnt, wird das Verriegelungsorgan durch die Zuglasche betätigt, wobei durch die auf die einwirkende Zugkraft der federnde Steg mit dem Zahn verschwenkt wird. Durch den angeformten Stift wird beim Schwenken der Steg gebogen, wobei die Biegung in einem an den Stift angrenzenden Stegabschnitt erfolgt.

Diesem Reissverschlussschieber haften verschiedene Nachteile an. Einerseits ist die Form zur Herstellung des Verriegelungsorgans wegen des an den Steg angeformten Stiftes und des Schieberkörpers wegen des Stiftloches komplizierter und die Montage des Verriegelungsorgans am Schieberkörper aufwendiger. Andererseits ist am Steg keine Biegestelle definiert, so dass das Verriegelungsorgan durch die Zuglaschenschwenkung angehoben werden muss.

Zweck der vorliegenden Erfindung ist es, einen Reissverschlussschieber der eingangs genannten Art zu schaffen, bei dem diese Nachteile behoben sind.

Es stellt sich somit die Aufgabe, einen Reissverschlussschieber so auszubilden, dass die Zuglasche mit dem Verriegelungsorgan ohne besondere Vorkehrungen einsetzbar ist, und dass am Verriegelungsorgan durch einen gelenkartigen Abschnitt eine definierte Biegestelle vorgesehen ist.

Diese Aufgabe wird erfindungsgemäss mit den kennzeichnenden Merkmalen des Patentanspruches 1 gelöst.

Es ist von Vorteil, wenn der zweite Abschnitt einen Schlitz hat, der in Schliessrichtung gesehen offen ist.

Bei einer bevorzugten Ausführungsform des Erfindungsgegenstandes weist der Zahn in Schliessrichtung gesehen eine geneigte hintere

Flanke auf. Dadurch wird anstelle einer Blockierung des Reissverschlussschiebers, die beim Ziehen an den bereits getrennten Reissverschlussbändern zur Zerstörung des Reissverschlusses, z.B. durch Ausreissen von Reissverschlussgliedern führen kann, eine Bremswirkung erzielt, so dass eine Zerstörung des Reissverschlusses verhindert und der Reissverschluss bei fehlender Zuglasche trotzdem geöffnet werden kann.

Im folgenden wird die Erfindung anhand der beiliegenden Zeichnungen näher erläutert.

Es zeigen:
Fig. 1 einen Schnitt durch ein Ausführungsbeispiel eines erfindungsgemässen Reissverschlussschiebers,
Fig. eine Ansicht der in Schliessrichtung gesehen vorderen Stirnseite des Schieberkörpers und
Fig.3 einen Schnitt entlang der Linie 111-111 in Fig. 1, wobei der Schieberkörper weggelassen worden ist.

Wie Fig. 1 zeigt, ist der Reissverschlussschieber dreiteilig und weist einen Schieberkörper 1, ein Verriegelungsorgan 2 und eine Zuglasche 3 auf, die aus Kunststoffmaterial bestehen. Der Schieberkörper 1 besteht aus einem durch einen Steg miteinander verbundenen Ober- und Unterteil 5, 6, der einen durch beidseitig am Ober- und Unterteil 5, 6 ausgebildete Flansche 7 begrenzten Y-förmigen Durchlasskanal 8 für den Reissverschluss bildet. Der Steg bildet den sogenannten Trennkeil.

An der Oberseite des Schieberkörpers 1 sind zwei Ansätze 9 angeformt, die jeweils eine durch zwei Schrägflächen begrenzte Kerbe 10 aufweisen. Beide Ansätze 9 und damit auch die Kerben 10 sind bei montiertem Verriegelungsorgan 2 durch dieses abgedeckt. Die Kerben 10 mit dem Verriegelungsorgan 2 bilden so den Durchlass für den Steg derZuglasche 3.

Das Verriegelungsorgan 2 hat einen durch Rippen verstärkten, relativ starr ausgebildeten Steg 11, einen Halteteil 12, der am in Schliessrichtung (Pfeil A) gesehen vorderen Ende an einem etwa rechtwinklig vom Steg 11 abstehenden, die Ansätze 9 übergreifenden Schenkel 13 angeformt ist, und zwei Zähnen 14, die am in Schliessrichtung gesehen hinteren Ende an einem rechtwinklig vom Steg 11 abstehenden, die Ansätze 9 übergreifenden Schenkel 15 vorgesehen sind. Am Ende des Schenkels 15 ist ein einwärts gerichteter Flansch 16 angeformt, von dem vom Steg 11 wegweisend die Zähne 14 und auf den Steg 11 hinweisend eine Leiste 17 abstehen. Die Zähne 14 weisen in Schliessrichtung gesehen eine geneigte hintere Flanke 18 auf.

Wie aus Fig. 2 am besten ersichtlich, ist in der in Schliessrichtung gesehen vorderen Stirnseite des Schieberkörpers 1 eine T-förmige Ausnehmung 19 mit einer parallel zum Durchlasskanal 8 liegenden ersten Ausnehmung 20 und einer senkrecht zum Durchlasskanal 8 liegenden zweiten Ausnehmung 21 ausgebildet, in die der Halteteil 12 einsetzbar ist. Zu diesem Zweck weist der Halteteil 12 einen ersten Abschnitt 22, der in der ersten Ausnehmung 19 im Schieberkörper 1 angeordnet ist, und einen zweiten Abschnitt 23 auf, der in der zweiten Ausnehmung 21 des Schieberkörpers 1 angeordnet ist.

Wie Fig. 3 zeigt, ist der erste Abschnitt 22 etwa parallel zum Steg 11 ausgebildet, während der zweite Abschnitt 23 rechtwinklig vom Steg 11 wegweisend vom ersten Abschnitt 22 absteht. Somit ist der Halteteit 12 zur T-förmigen Ausnehmung 19 komplementär ausgebildet. Der zweite Abschnitt 23 ist mit einem Schlitz 24 versehen, der in Schliessrichtung gesehen vorn offen ist (Fig. 1).

Zum Öffnen eines Reissverschlusses wird der Reissverschlussschieber entgegen der durch den Pfeil A angegebene Richtung bewegt, und zwar durch Ziehen an der Zuglasche. Wie aus Fig. 1 entnehmbar ist, wird durch das Ziehen der Steg der Zuglasche 3 in der Kerbe 10 gegen den Steg 11 des Verriegelungsorgans 2 verlagert und in der Folge wird der Steg 11 in Richtung weg vom Schieberkörper 1 verschwenkt, weil das Verriegelungsorgan 2 durch den Halteteil 12 einseitig am Schieberkörper 1 gehalten ist. Da das Verriegelungsorgan 2 abgesehen von der Elastizität des Materials als starrer Körper ausgebildet und zu diesem Zweck mit Rippen versehen ist, erfolgt die Schwenkung des Steges im Bereich des Schlitzes 24 im zweiten Abschnitt 23 des Halteteiles 12, d. h. der im Bereich des Schlitzes verbleibende Abschnitt dient als Gelenk.

Durch diese Ausgestaltung des Halteteiles 12 wird durch den ersten Abschnitt 22 eine Halterung erzielt, die der geforderten, an die Zuglasche 3 angreifenden Zugkraft entspricht und durch den zweiten Abschnitt 23 ein definierter Schwenkbereich geschaffen.

Werden die beiden vom Reissverschluss getrennten Reissverschlussbänder von Hand voneinander weggezogen, so wirkt auf den Reissverschlussschieber eine Kraft ein, die bestrebt ist, den Reissverschlussschieber in Öffnungsrichtung zu verschieben. Der Reissverschlussschieber ist aber über die Zähne 14 an den Flanken 18 der Zähne 14 abgestützt und somit an der Bewegung gehindert. Wird nun die Zugkraft gesteigert, so wird die auf den Reissverschlussschieber wirkende und an den Flanken 18 der Zähne 14 abgestützte Kraft ausreichen, um das Verriegelungsorgan 2 zu verschwenken und die Zähne 14 aus der Eingriffslage herauszudrängen.

Dadurch, dass die Flanke 18 bezüglich der Lotrechten zum Durchlasskanal 8 geneigt ist, kann die Zugkraft so begrenzt werden, dass der Reissverschluss nicht zerstört wird und der Reissverschluss selbst beim Fehlen der Zuglasche geöffnetwerden kann.

## Patentansprüche

1. Reissverschlussschieber aus Kunststoffmaterial mit einem Schieberkörper (1), mit einem Verriegelungsorgan (2), das einerseits mit mindestens einem Zahn (14), der dazu bestimmt ist, in Ruhelage zwischen benachbarten Zähnen eines Reissverschlusses einzugreifen, und andererseits mit einem Halteteil (12) versehen ist, der in den Schieberkörper eingesetzt ist, wobei der Zahn (14) an einem Ende und der Halteteil (12) am anderen Ende eines Steges (11) angeformt sind, und mit einer Zuglasche (3), die den Steg (11) im mittleren Bereich untergreift, um den Zahn (14) aus der Eingrifflage herauszuheben, dadurch gekennzeichnet, dass der Schieberkörper (1) aus einem durch einen Steg (5) einstückig miteinander verbundenen Ober- und Unterteil (6, 7) besteht und einen durch beidseitig am Oberteil ausgebildete Flansche (7) begrenzten Y-förmigen Durchlasskanal für den Reissverschluss bildet, dass der Schieberkörper (1) in der in Schliessrichtung gesehen vorderen Stirnseite oberhalb des Durchlasskanales mindestens eine Ausnehmung (19) aufweist, in die der Halteteil (12) einsetzbar ist, und dass der Halteteil (12) mindestens einen Schlitz (24) zur Bildung eines als Gelenk dienenden Abschnittes aufweist und so in den Schieberkörper (1) eingesetzt ist, dass der Schlitz (24) parallel zum Durchlasskanal (8) ist, um das Verriegelungsorgan (2) um eine zum Durchlasskanal senkrechte Achse zu verschwenken.

2. Schieber nach Anspruch 1, dadurch gekennzeichnet, dass die Ausnehmung (19) und der Halteteil (12) eine runde oder rechteckige Querschnittsfläche aufweisen.

3. Schieber nach Anspruch 1, dadurch gekennzeichnet, dass die Ausnehmung (19) T-förmig ausgebildet ist und eine parallel zum Durchlasskanal (8) liegende erste Ausnehmung (20) und eine senkrecht zum Durchlasskanal (8) liegende zweite Ausnehmung (21) aufweist und dass der Halteteil (12) aus einem ersten Abschnitt (22), der in der ersten Ausnehmung (20) angeordnet ist, und aus einem zweiten Abschnitt (23) besteht, der in der zweiten Ausnehmung (21) angeordnet ist, wobei der Schlitz (24) bündig mit der Unterseite des ersten Abschnittes (22) im zweiten Abschnitt (23) ausgebildet ist.

4. Schieber nach einem der Ansprüche 1-3, dadurch gekennzeichnet, dass der Schlitz (24) in Schliessrichtung gesehen offen ist.

5. Schieber nach Anspruch 1, dadurch gekennzeichnet, dass der Zahn (14) in Schliessrichtung gesehen eine geneigte hintere Flanke (18) aufweist.

6. Schieber nach Anspruch 1, dadurch gekennzeichnet, dass zwei Zähne (14) am Verriegelungsorgan (2) vorgesehen sind.

## Claims

1. Zip sliding tab of synthetic material, having a slider body (1), a locking member (2) which on the one hand is provided with at least one tooth (14) intended to engage in its rest position between adjacent teeth of a zipper and on the other hand is provided with a locking portion (12) which is inserted in said slider body, whereby the tooth (14) is integrally formed at one end and the locking portion (12) is integrally formed at the other end of a web (11), and having a drawing flap (3) that projects under a centre area of said web (11) in order to lift the tooth (14) out of the engaging position, characterized in that the slider body (1) consists of an upper portion (6) and a lower portion (7) integrally interconnected by a web section (5) extending therebetween and forms a Y-shaped passage channel for the zipper defined by flanges (7) formed at either side of said upper portion, that the slider body (1) includes at least one recess (19) located above said passage channel and at the front face when viewed in the direction of closing, into which the locking portion (12) is insertable and that the locking portion (12) includes at least one slot (24) for forming a section acting as joint and is inserted such into said slider body (1) that the slot (24) extends parallel to the passage channel (8) allowing a pivoting movement of said locking member (2) around an axis extending vertical to said passage channel.

2. Zip sliding tab of claim 1, wherein the recess (19) and the locking portion (12) comprise a circular cross-sectional area or a rectangular cross-sectional area.

3. Zip sliding tab of claim 1, wherein the recess (19) is of a T-shaped form and comprises a first recess section (20) extending parallel to said passage channel (8) and a second recess section (21) extending perpendicularly to said passage channel (8), and wherein the locking portion (12) is made up of a first section (22) located in said first recess section (20) and of a second section (23) located in said second recess section (21) wherein the slot (24) is formed in alignment with the underside of said first section (22) in said second section (23).

4. Zip slinding tab according to one of the claims 1-3, wherein the slot (24) is open viewed in the direction of closing.

5. Zip sliding tab of claim 1, wherein the tooth (14) comprises an inclined rear flank (18) when viewed in the direction of closing.

6. Zip slinding tab of claim 1, wherein the locking member (2) includes two teeth (14).

## Revendications

1. Curseur de fermeture Eclair en matière synthétique avec un corps de curseur (1), avec un organe de verrouillage (2) qui, d'une part, est pourvu d'au moins une dent (14) qui est destinée à pénétrer, en position de repos, entre des dents voisines d'une fermeture Eclair et qui, d'autre part, est pourvu d'une partie de retenue (12) qui est engagée dans le corps du curseur, la dent (14) étant formée à une extrémité, et la partie de retenue (12) à l'autre extrémité d'un montant (11), et avec une bride de traction (3) qui agit sur le montant (11) dans sa région centrale pour extraire la dent (14) de sa position d'engagement, caractérisé en ce que le corps de curseur (1) est fait d'une partie supérieure (6) et d'une partie inférieure (7) reliées entre elles, en une pièce, par un montant (5), et forme un canal de passage pour la fermeture Eclair, en forme d'Y, limité à la partie supérieure, de part et d'autre, par des brides (7); en ce que le corps de curseur (1), du côté frontal, vu à l'avant en direction de fermeture, présente au-dessus du canal de passage au moins un évidement (19) dans lequel peut s'engager la partie de retenue (12); et en ce que la partie de retenue (12) présente au moins une fente (24) pour la formation d'un tronçon servant d'articulation, et est engagée dans le corps de curseur (1) de telle façon que la fente (24) soit parallèle au canal de passage (8) pour faire pivoter l'organe de verrouillage (2) autour d'un axe parallèle au canal de passage.

2. Curseur suivant la revendication 1, caractérisé en ce que l'évidement (19) et la partie de retenue (12) ont une surface en section transversale ronde ou rectangulaire.

3. Curseur suivant la revendication 1, caractérisé en ce que l'évidement (19) est en forme de T et présente un premier évidement (20) parallèle au canal de passage (8) et un deuxième évidement (21) perpendiculaire au canal de passage (8) et en ce que la partie de retenue (12) consiste en un premier tronçon (22) qui est disposé dans le premier évidement (20), et en un deuxième tronçon (23) qui est disposé dans le deuxième évidement (21), la fente (24) étant formée au ras de la face inférieure du premier tronçon (22) dans le deuxième tronçon (23).

4. Curseur suivant l'une des revendications 1 à 3, caractérisé en ce que la fente (24) vue en direction de fermeture, est ouverte.

5. Curseur suivant la revendication 1, caractérisé en ce que la dent (14), vue en direction de fermeture, présente un flanc postérieur incliné (18).

6. Curseur suivant la revendication 1, caractérisé en ce que deux dents (14) sont prévues sur l'organe de verrouillage (2).
